# EUROPÄISCHE PATENTSCHRIFT

(11) **EP 3 758 569 B1**
(45) Veröffentlichungstag und Bekanntmachung des Hinweises auf die Patenterteilung: **06.04.2022**
(21) Anmeldenummer: 18707363.0
(22) Anmeldetag: 26.02.2018
(51) Int. Cl.: A47L 9/00, A47L 1/05, A47L 7/00

(54) **TRAGBARES HARTFLÄCHENREINIGUNGSGERÄT**
PORTABLE HARD-SURFACE CLEANING APPLIANCE
APPAREIL PORTABLE DE NETTOYAGE DE SURFACES DURES

(43) Veröffentlichungstag der Anmeldung: 06.01.2021
(73) Patentinhaber: Alfred Kärcher SE & Co. KG, 71364 Winnenden (DE)
(72) Erfinder: ZUGER, Jürgen, 70839 Gerlingen (DE); MARTINKENAS, Saulius, 11331 Vilnius (LT); FROHMADER, Christoph, 92283 Rieden (DE); BELZ, Hannes, 71522 Backnang (DE); KROHM, Daniel, 71364 Winnenden (DE); STEWEN, Christian, 71672 Marbach a.N. (DE)
(74) Vertreter: Hoeger, Stellrecht & Partner Patentanwälte mbB
(86) Internationale Anmeldenummer: PCT/EP2018/054673
(87) Internationale Veröffentlichungsnummer: WO 2019/161932

(56) Entgegenhaltungen:
- EP-B1- 2 237 711
- WO-A1-2013/143616
- WO-A1-2015/007327
- CN-U- 204 120 938

## Beschreibung

Die Erfindung betrifft ein tragbares Hartflächenreinigungsgerät zum Abziehen und Absaugen einer Flüssigkeit von einer Hartfläche, insbesondere von einer Fensterscheibe, mit einer Saugdüse, die eine Saugöffnung aufweist, an der mindestens eine Abziehlippe angeordnet ist, und mit einer Elektroeinrichtung, die eine mit der Saugdüse in Strömungsverbindung stehende Saugturbine zum Absaugen eines Flüssigkeits-Luftgemisches von der Saugöffnung, einen Elektromotor, eine Steuerelektronik sowie mindestens eine wiederaufladbare Batterie aufweist, und mit einer Abscheideeinrichtung, die im Strömungsweg zwischen der Saugdüse und der Saugturbine angeordnet ist zum Abscheiden von Flüssigkeit aus dem abgesaugten Flüssigkeits-Luftgemisch, und mit einem Flüssigkeitstank zur Aufnahme der abgeschiedenen Flüssigkeit.

Ein derartiges Hartflächenreinigungsgerät ist beispielsweise aus den Veröffentlichungen EP 2 237 711 B1, EP 2 230 980 B1 und EP 2 227 126 B1 bekannt. Mit seiner Hilfe kann eine Hartfläche, insbesondere eine Fensterscheibe, gereinigt werden. Das tragbare Hartflächenreinigungsgerät kann mit der mindestens einen Abziehlippe an der Hartfläche entlang bewegt werden nach Art eines manuellen Fensterabziehers, so dass Flüssigkeit von der Hartfläche abgezogen werden kann. Die Flüssigkeit sammelt sich an der Saugöffnung der Saugdüse des tragbaren Hartflächenreinigungsgeräts und ein Gemisch aus Flüssigkeit und Luft kann von der Saugöffnung abgesaugt werden. Das Hartflächenreinigungsgerät weist eine Abscheideeinrichtung auf, mit deren Hilfe die Flüssigkeit aus dem abgesaugten Flüssigkeits-Luftgemisch abgeschieden werden kann. Die abgeschiedene Flüssigkeit kann in einem Flüssigkeitstank gesammelt werden. Außerdem weist das Hartflächenreinigungsgerät eine Elektroeinrichtung auf. Die Elektroeinrichtung umfasst eine Saugturbine und einen Elektromotor, der die Saugturbine antreibt, sowie eine Steuerelektronik zum Steuern des Elektromotors und mindestens eine wiederaufladbare Batterie zur Energieversorgung des Elektromotors. Mittels der Saugturbine kann eine Saugströmung erzielt werden, die sich von der Saugöffnung über die Abscheideeinrichtung bis zur Saugturbine erstreckt. Unter der Wirkung der Saugströmung kann das Gemisch aus Flüssigkeit und Luft von der Saugöffnung abgesaugt und der Abscheideeinrichtung zugeführt werden. Wie bereits erwähnt, kann die Flüssigkeit aus dem abgesaugten Flüssigkeits-Luftgemisch abgeschieden und im Flüssigkeitstank gesammelt werden, der dann von Zeit zu Zeit entleert werden kann. Die abgesaugte Luft kann von der Saugturbine an die Umgebung des Hartflächenreinigungsgeräts abgegeben werden.

Tragbare Hartflächenreinigungsgeräte der eingangs genannten Art haben sich in der Praxis bewährt. Es werden allerdings zunehmend höhere Anforderungen an die äußere Anmutung derartiger Hartflächenreinigungsgeräte gestellt. Die Hartflächenreinigungsgeräte sollen einen hochwertigen Eindruck erwecken und vom Benutzer mit einer Hand gut ergriffen und an der zu reinigenden Hartfläche entlang geführt werden können. Darüber hinaus sollen die Hartflächenreinigungsgeräte auch hohe technische Anforderungen erfüllen. Beispielsweise soll eine gute Abscheidewirkung sichergestellt sein, so dass die abgesaugte Flüssigkeit im Flüssigkeitstank gesammelt und nicht unbeabsichtigt an die Umgebung abgegeben wird. Flüssigkeit soll insbesondere auch dann nicht nach außen gelangen, wenn das Hartflächenreinigungsgerät über Kopf stehend oder liegend betrieben wird und beim hin und her bewegen entlang der zu reinigenden Hartfläche starken Beschleunigungskräften unterliegt. Die Flüssigkeit soll auch nicht mit stromführenden elektrischen Bauteilen in Kontakt gelangen. Die technischen Anforderungen lassen sich häufig nur unzureichend mit den Anforderungen an die äußere Anmutung in Einklang bringen. So weisen übliche Hartflächenreinigungsgeräte häufig ein Gehäuse auf, das von zwei im Wesentlichen spiegelsymmetrisch zueinander ausgestalteten und miteinander verschraubten Gehäusehalbschalen gebildet wird, die zur Erfüllung der technischen Anforderungen an die Hartflächenreinigungsgeräte eine komplexe Bauform aufweisen und von denen eine hohe Maßhaltigkeit und Strömungsdichtheit gefordert wird. Die technischen Anforderungen an das Hartflächenreinigungsgerät engen in vielen Fällen den Spielraum für die äußere Formgestaltung des Hartflächenreinigungsgeräts ein.

Aufgabe der vorliegenden Erfindung ist es daher, ein tragbares Hartflächenreinigungsgerät der eingangs genannten Art derart weiterzubilden, dass die äußere Formgestaltung des Hartflächenreinigungsgeräts optimiert werden kann, ohne dass dadurch die technische Funktion des Hartflächenreinigungsgeräts beeinträchtigt wird.

Diese Aufgabe wird bei einem tragbaren Hartflächenreinigungsgerät der gattungsgemäßen Art erfindungsgemäß dadurch gelöst, dass das Hartflächenreinigungsgerät eine Innengehäuseanordnung und eine Außengehäuseanordnung aufweist, wobei die Innengehäuseanordnung die Abscheideeinrichtung und die Elektroeinrichtung aufnimmt und die Außengehäuseanordnung die Innengehäuseanordnung umgibt.

Gemäß der Erfindung weist das tragbare Hartflächenreinigungsgerät eine Innengehäuseanordnung und eine Außengehäuseanordnung auf. Die Innengehäuseanordnung nimmt die Abscheideeinrichtung und die Elektroeinrichtung auf und kann eine komplexe Bauform aufweisen, die unabhängig von der äußeren Formgestaltung des Hartflächenreinigungsgeräts derart optimiert werden kann, dass die technische Funktion des Hartflächenreinigungsgeräts zuverlässig gewährleistet ist. Die Innengehäuseanordnung bildet zusammen mit der darin positionierten Abscheideeinrichtung und der darin positionierten Elektroeinrichtung eine Baugruppe aus, die sämtliche technischen Anforderungen und Funktionen des tragbaren Hartflächenreinigungsgeräts erfüllt und bei der Montage des Hartflächenreinigungsgeräts auf die Erfüllung dieser Anforderungen und Funktionen getestet werden kann, beispielsweise auf die Strömungsdichtheit.

Das Innengehäuseanordnung ist von der Außengehäuseanordnung umgeben, die weitgehend unabhängig von den technischen Anforderungen und Funktionen des Hartflächenreinigungsgeräts dahingehend optimiert werden kann, dass das Hartflächenreinigungsgerät eine ansprechende Formgestaltung aufweist und vom Benutzer mit einer Hand gut ergriffen und an der zu reinigenden Hartfläche entlang geführt werden kann.

Die Ausgestaltung der Außengehäuseanordnung ist weitgehend unabhängig von der Ausgestaltung der Innengehäuseanordnung und die beiden Gehäuseanordnungen können auf ihre jeweiligen Funktionen optimiert werden. Die Innengehäuseanordnung kann zusammen mit den darin positionierten Bauteilen in großen Stückzahlen kostengünstig hergestellt und vormontiert werden. Je nach Anforderung, die an die äußere Formgestaltung des Hartflächenreinigungsgeräts gestellt wird, können dann unterschiedliche Außengehäuseanordnungen zum Einsatz kommen, die die Innengehäuseanordnung umgeben.

Von Vorteil ist es, wenn die Innengehäuseanordnung ein Abscheidegehäuse umfasst, in dem die Abscheideeinrichtung angeordnet ist und das ein erstes Abscheidegehäuseteil und ein zweites Abscheidegehäuseteil aufweist, die flüssigkeitsdicht miteinander verbindbar sind.

Das Abscheidegehäuse kann eine Abscheidekammer ausbilden, in der mindestens ein Abscheideelement, beispielsweise eine Prallplatte, angeordnet ist. Das abgesaugte Flüssigkeits-Luftgemisch kann der Abscheidekammer zugeführt werden, wobei die Flüssigkeit auf das Abscheideelement trifft und dadurch aus dem abgesaugten Flüssigkeits-Luftgemisch abgeschieden wird.

Von Vorteil ist es, wenn die beiden Abscheidegehäuseteile in einer ersten Fügerichtung miteinander verbindbar sind, wobei an einem der beiden Abscheidegehäuseteile ein erstes Dichtelement angeordnet ist, das senkrecht zur Fügerichtung gegen mindestens eine erste Dichtfläche pressbar ist, die am anderen der beiden Abscheidegehäuseteile angeordnet ist. Die beiden Abscheidegehäuseteile können somit in der ersten Fügerichtung zusammengefügt werden und die Abdichtung des Verbindungsbereichs der beiden Abscheidegehäuseteile wird mittels des ersten Dichtelements erzielt, das beim Zusammenfügen der beiden Abscheidegehäuseteile in einer senkrecht zur ersten Fügerichtung ausgerichteten Pressrichtung gegen mindestens eine erste Dichtfläche gepresst wird. Das Anpressen des ersten Dichtelements an die mindestens eine erste Dichtfläche senkrecht zur Fügerichtung hat den Vorteil, dass das Zusammenfügen der Abscheidegehäuseteile in der ersten Fügerichtung mit beträchtlichen Toleranzen erfolgen kann und dennoch eine zuverlässige Dichtwirkung erzielt wird. Die beiden Abscheidegehäuseteile können beispielsweise miteinander verschraubt oder verrastet werden, wobei sie nach dem Zusammenfügen nicht unbedingt eine exakte Relativstellung bezogen auf die erste Fügerichtung einnehmen müssen, da die Dichtwirkung des ersten Dichtelements durch ein Verpressen senkrecht zur ersten Fügerichtung und nicht etwa in der ersten Fügerichtung erfolgt. Durch eine derartige Ausgestaltung kann somit im Verbindungsbereich zwischen den beiden Abscheidegehäuseteilen auch unter Berücksichtigung von Maßtoleranzen und Montagetoleranzen eine hohe Dichtheit erzielt werden.

Es kann vorgesehen sein, dass eines der beiden Abscheidegehäuseteile eine Ringnut aufweist mit einem Nutboden und mit zwei im Abstand zueinander angeordneten Nutwänden, wobei zumindest eine Nutwand eine erste Dichtfläche ausbildet, und dass das erste Dichtelement am anderen der beiden Abscheidegehäuse angeordnet ist und beim Zusammenfügen der beiden Abscheidegehäuseteile in die Ringnut eintaucht und gegen die mindestens eine erste Dichtfläche pressbar ist.

Das Dichtelement ist günstigerweise an einem Abscheidegehäuseteil festgelegt, insbesondere an ein Abscheidegehäuseteil angeformt. Beispielsweise kann das erste Dichtelement am zweiten Abscheidegehäuseteil festgelegt sein, insbesondere an das zweite Abscheidegehäuseteil angeformt sein.

Von Vorteil ist es, wenn das erste Dichtelement und ein Abscheidegehäuseteil, insbesondere das zweite Abscheidegehäuseteil, gemeinsam ein Spritzgussteil mit zwei Komponenten ausbilden. Das Dichtelement kann eine Weichkomponente des Spritzgussteils ausbilden und das Abscheidegehäuseteil kann eine Hartkomponente des Spritzgussteils ausbilden. Bei einer derartigen Ausgestaltung wird das erste Dichtelement in Kombination mit einem Abscheidegehäuseteil in einem Zweikomponenten-Spritzgießverfahren hergestellt. Das erste Dichtelement kann insbesondere aus einem gummiähnlichen Kunststoffmaterial hergestellt sein und für das Abscheidegehäuseteil kann insbesondere ein ABS-Material zum Einsatz kommen.

Das erste Abscheidegehäuseteil besteht vorzugsweise aus demselben Material wie das zweite Abscheidegehäuseteil. Insbesondere können beide Abscheidegehäuseteile aus einem ABS-Material bestehen.

Bevorzugt ist das erste Dichtelement als in sich geschlossener erster Dichtring ausgestaltet, der einen ersten, senkrecht zur ersten Fügerichtung ausgerichteten ebenen Flächenbereich umgibt. Das erste Dichtelement bildet somit den Umfang eines ebenen ersten Flächenbereichs aus. Dies erleichtert die Herstellung des ersten Dichtelements und auch das Zusammenfügen der beiden Abscheidegehäuseteile.

Außerhalb des ersten Flächenbereichs sind bei einer vorteilhaften Ausgestaltung der Erfindung erste Befestigungselemente zum Befestigen des ersten Abscheidegehäuseteils am zweiten Abscheidegehäuseteil angeordnet. Durch die Positionierung der ersten Befestigungselemente außerhalb des ersten Flächenbereichs können zusätzliche Maßnahmen zum Abdichten der ersten Befestigungselemente entfallen. Insbesondere ist es nicht erforderlich, dass für die ersten Befestigungselemente zusätzliche Dichtmittel zum Einsatz kommen müssen, um die Dichtheit des Abscheidegehäuses zu gewährleisten.

Die ersten Befestigungselemente weisen bevorzugt Rastelemente und/oder Schraubelemente auf. So kann beispielsweise vorgesehen sein, dass die beiden Abscheidegehäuseteile miteinander verrastbar und/oder miteinander verschraubbar sind. Insbesondere kann vorgesehen sein, dass an einem der beiden Abscheidegehäuseteile Rastelemente angeordnet sind, die mit komplementär ausgestalteten Rastelementen des anderen Abscheidegehäuseteils im Sinne einer Rastverbindung zusammenwirken. Alternativ oder ergänzend kann vorgesehen sein, dass die beiden Abscheidegehäuseteile mittels Verbindungsschrauben miteinander verbunden werden.

Ein Abscheidegehäuseteil, insbesondere das erste Abscheidegehäuseteil, ist bei einer bevorzugten Ausgestaltung der Erfindung mit der Saugdüse lösbar verbindbar, beispielsweise steckbar verbindbar.

Insbesondere kann vorgesehen sein, dass die Saugdüse eine Saugleitung aufweist und ein Abscheidegehäuseteil, bevorzugt das erste Abscheidegehäuseteil, mit einem Endabschnitt der Saugleitung steckbar verbindbar ist.

Günstigerweise weist ein Abscheidegehäuseteil, insbesondere das erste Abscheidegehäuseteil, einen Einlasskanal auf, in den ein Endabschnitt einer Saugleitung der Saugdüse einsteckbar ist.

Über die Saugleitung kann dem Abscheidegehäuse das Gemisch aus Flüssigkeit und Luft zugeführt werden, so dass innerhalb des Abscheidegehäuses die Abscheidung der Flüssigkeit aus dem angesaugten Flüssigkeits-Luftgemisch erfolgen kann. Wie bereits erwähnt, kann hierzu das Abscheidegehäuse eine Abscheidekammer ausbilden, in der mindestens ein Abscheideelement angeordnet ist.

Ein Abscheidegehäuseteil, insbesondere das zweite Abscheidegehäuseteil, weist bei einer vorteilhaften Ausgestaltung der Erfindung einen Luftauslass auf, über den das Abscheidegehäuse mit der Saugturbine in Strömungsverbindung steht. Die von der Saugturbine hervorgerufene Saugströmung durchgreift das Abscheidegehäuse und die angesaugte Luft kann über den Luftauslass zur Saugturbine strömen und von dieser über mindestens eine Öffnung an die Umgebung des Hartflächenreinigungsgeräts abgegeben werden.

Von Vorteil ist es, wenn ein Abscheidegehäuseteil, insbesondere das zweite Abscheidegehäuseteil, einen Flüssigkeitsauslass aufweist, über den das Abscheidegehäuse mit dem Flüssigkeitstank in Verbindung steht. Über den Flüssigkeitsauslass kann die im Abscheidegehäuse vom angesaugten Flüssigkeits-Luftgemisch abgeschiedene Flüssigkeit zum Flüssigkeitstank gelangen.

Bei einer besonders bevorzugten Ausgestaltung des erfindungsgemäßen Hartflächenreinigungsgeräts umfasst die Innengehäuseanordnung ein Elektrogehäuse, in dem die Elektroeinrichtung angeordnet ist und das ein erstes Elektrogehäuseteil und ein zweites Elektrogehäuseteil aufweist, die flüssigkeitsdicht miteinander verbindbar sind. Im Elektrogehäuse sind die Saugturbine, der Elektromotor, die Steuerelektronik und die mindestens eine wiederaufladbare Batterie positioniert und durch die flüssigkeitsdichte Verbindung der beiden Elektrogehäuseteile ist die Gefahr gering, dass über den Verbindungsbereich der beiden Elektrogehäuseteile Flüssigkeit in das Elektrogehäuse eindringen kann.

Bevorzugt sind die beiden Elektrogehäuseteile in einer zweiten Fügerichtung miteinander verbindbar, wobei an einem der beiden Elektrogehäuseteile ein zweites Dichtelement angeordnet ist, das senkrecht zur zweiten Fügerichtung gegen mindestens eine zweite Dichtfläche pressbar ist, die am anderen der beiden Elektrogehäuseteile angeordnet ist. Zur Montage des Elektrogehäuses können die beiden Elektrogehäuseteile in der zweiten Fügerichtung zusammengefügt werden und beim Zusammenfügen wird der Verbindungsbereich zwischen den beiden Elektrogehäuseteilen durch das zweite Dichtelement abgedichtet, wobei das zweite Dichtelement in einer senkrecht zur zweiten Fügerichtung ausgerichteten Pressrichtung gegen die zweite Dichtfläche gepresst wird. Die beiden Elektrogehäuseteile können beispielsweise miteinander verschraubt oder verrastet werden, wobei sie nach dem Zusammenfügen nicht unbedingt eine exakte Relativstellung bezogen auf die erste Fügerichtung einnehmen müssen, da die Dichtwirkung des zweiten Dichtelements durch ein Verpressen senkrecht zur zweiten Fügerichtung und nicht etwa in der zweiten Fügerichtung erfolgt. Durch eine derartige Ausgestaltung kann somit im Verbindungsbereich zwischen den beiden Elektrogehäuseteilen auch unter Berücksichtigung von Maßtoleranzen und Montagetoleranzen eine hohe Dichtheit erzielt werden.

Bevorzugt weist eines der beiden Elektrogehäuseteile eine Ringnut auf mit einem Nutboden und mit zwei im Abstand zueinander angeordneten Nutwänden, wobei zumindest eine Nutwand eine zweite Dichtfläche ausbildet, und das zweite Dichtelement ist am anderen der beiden Elektrogehäuseteile angeordnet und taucht beim Zusammenfügen der beiden Elektrogehäuseteile in die Ringnut ein und ist senkrecht zur zweiten Fügerichtung gegen zumindest eine zweite Dichtfläche pressbar.

Das zweite Dichtelement ist günstigerweise an einem Elektrogehäuseteil festgelegt, insbesondere an ein Elektrogehäuseteil angeformt.

Insbesondere kann vorgesehen sein, dass das zweite Dichtelement und ein Elektrogehäuseteil gemeinsam ein Spritzgussteil mit zwei Komponenten ausbilden. Das zweite Dichtelement kann eine Weichkomponente des Spritzgussteils ausbilden und das Elektrogehäuseteil kann eine Hartkomponente des Spritzgussteils ausbilden. Bei einer derartigen Ausgestaltung wird das zweite Dichtelement in Kombination mit einem Elektrogehäuseteil in einem Zweikomponenten-Spritzgießverfahren hergestellt, wobei unterschiedliche Kunststoffe zum Einsatz kommen können. Das zweite Dichtelement kann aus einem gummiähnlichen Kunststoffmaterial hergestellt sein und das Elektrogehäuseteil kann beispielsweise aus einem ABS-Material hergestellt sein.

Das erste Elektrogehäuseteil besteht vorzugsweise aus demselben Material wie das zweite Elektrogehäuseteil. Insbesondere können beide Elektrogehäuseteile aus einem ABS-Material bestehen.

Von besonderem Vorteil ist es, wenn das zweite Dichtelement als in sich geschlossener zweiter Dichtring ausgestaltet ist, der einen zweiten, senkrecht zur zweiten Fügerichtung ausgerichteten ebenen Flächenbereich umgibt. Das zweite Dichtelement erstreckt sich bei einer derartigen Ausgestaltung entlang des Umfangs des zweiten ebenen Flächenbereichs. Dies erleichtert die Herstellung des zweiten Dichtelements und auch die Montage des Elektrogehäuses.

Bevorzugt sind außerhalb des zweiten Flächenbereichs zweite Befestigungselemente zum Befestigen des ersten Elektrogehäuseteils am zweiten Elektrogehäuseteil angeordnet. Die Positionierung der zweiten Befestigungselemente außerhalb des zweiten Flächenbereichs hat den Vorteil, dass für die zweiten Befestigungselemente keine zusätzlichen Dichtmittel zum Einsatz kommen müssen, um die flüssigkeitsdichte Verbindung der beiden Elektrogehäuseteile zu gewährleisten. Die flüssigkeitsdichte Verbindung der beiden Elektrogehäuse wird vielmehr durch den in sich geschlossenen zweiten Dichtring gewährleistet, dessen Dichtwirkung durch die Bereitstellung der zweiten Halteelemente nicht beeinträchtigt wird.

Die zweiten Befestigungselemente weisen bevorzugt Rastelemente und/oder Schraubelemente auf. So kann beispielsweise vorgesehen sein, dass die beiden Elektrogehäuseteile miteinander verrastbar und/oder miteinander verschraubbar sind. So können an den beiden Elektrogehäuseteilen Rastelemente angeordnet sein, die im Sinne einer Rastverbindung miteinander zusammenwirken. An einem der beiden Elektrogehäuseteile können beispielsweise Rastvorsprünge angeordnet sein, die zugeordnete Rastelemente des anderen Elektrogehäuseteils hintergreifen. Alternativ oder ergänzend können beispielsweise Verbindungsschrauben zum Einsatz kommen, so dass die beiden Elektrogehäuseteile miteinander verschraubt werden können.

Ein Elektrogehäuseteil, insbesondere das erste Elektrogehäuseteil, weist bei einer vorteilhaften Ausgestaltung der Erfindung eine Motoraufnahme auf, in die der Elektromotor einsetzbar ist. Die Motoraufnahme kann beispielsweise eine Hülse ausbilden, die den Elektromotor in Umfangsrichtung umgibt.

Der Elektromotor weist bevorzugt ein Motorgehäuse auf, das einen Stator und einen Rotor umgibt.

Zur Positionierung der Saugturbine weist ein Elektrogehäuseteil, insbesondere das erste Elektrogehäuseteil, bei einer vorteilhaften Ausgestaltung der Erfindung eine Turbinenaufnahme auf, in die die Saugturbine einsetzbar ist.

Von besonderem Vorteil ist es, wenn die Turbinenaufnahme vom Abscheidegehäuse abdeckbar ist. So kann beispielsweise vorgesehen sein, dass das erste Abscheidegehäuseteil oder das zweite Abscheidegehäuseteil einen Deckel für die Turbinenaufnahme ausbildet.

Zur Positionierung der mindestens einen wiederaufladbaren Batterie weist ein Elektrogehäuseteil, insbesondere das erste Elektrogehäuseteil, bei einer vorteilhaften Ausgestaltung der Erfindung eine Batterieaufnahme auf, in die die mindestens eine wiederaufladbare Batterie einsetzbar ist.

Von besonderem Vorteil ist es, wenn das erfindungsgemäße Hartflächenreinigungsgerät zwei wiederaufladbare Batterien aufweist, die sich entlang einer Längsachse der Batterieaufnahme erstrecken.

Die Steuerelektronik des Hartflächenreinigungsgeräts ist bei einer vorteilhaften Ausgestaltung der Erfindung in ein Elektrogehäuseteil, insbesondere in das zweite Elektrogehäuseteil, einsetzbar und weist mindestens eine Leiterplatte auf, an der elektrische Bauelemente angeordnet sind.

Die Steuerelektronik ist vorzugsweise als Steuer-, Schalt- und Ladeelektronik ausgestaltet.

Bevorzugt weist die Steuerelektronik mindestens ein lichtemittierendes Element auf, das an einer Leiterplatte angeordnet ist, und ein Elektrogehäuseteil, insbesondere das zweite Elektrogehäuseteil, weist einen das mindestens eine lichtemittierende Element überdeckenden Gehäuseabschnitt auf, der lichtdurchlässig ist. Das mindestens eine lichtemittierende Element kann beispielsweise als Leuchtdiode ausgebildet sein und insbesondere dazu dienen, dem Benutzer den Ladezustand der mindestens einen Batterie anzuzeigen. Das von dem mindestens einen lichtemittierenden Element emittierte Licht kann durch den lichtdurchlässigen Gehäuseabschnitt des Elektrogehäuseteils hindurchtreten, um dem Benutzer beispielsweise den Ladezustand anzuzeigen.

Bevorzugt bildet das mindestens eine lichtemittierende Element eine Anzeigeeinrichtung aus, an der ein Klartext angezeigt werden kann, beispielsweise mindestens eine Ziffer und/oder mindestens ein Buchstabe. Der Benutzer kann somit an der Anzeigeeinrichtung einen Klartext ablesen, der ihm beispielsweise einen Betriebszustand des Hartflächenreinigungsgeräts, insbesondere den Ladezustand und/oder die Restlaufzeit der mindestens einen Batterie, verdeutlicht.

Von Vorteil ist es, wenn das Abscheidegehäuse mit dem Elektrogehäuse lösbar verbindbar ist. Insbesondere kann vorgesehen sein, dass das Abscheidegehäuse mit dem Elektrogehäuse verschraubbar und/oder verrastbar ist.

Zur Ausgestaltung der Außengehäuseanordnung wurden bisher keine näheren Angaben gemacht. Es kann beispielsweise vorgesehen sein, dass die Außengehäuseanordnung einen Außengehäusemantel aufweist, der von einem ersten Außengehäuseteil und einem zweiten Außengehäuseteil gebildet wird und die Innengehäuseanordnung in Umfangsrichtung umgibt.

Bevorzugt weist die Außengehäuseanordnung ein drittes Außengehäuseteil auf, das eine der Saugdüse abgewandte Unterseite der Innengehäuseanordnung überdeckt. Das dritte Außengehäuseteil kann beispielsweise eine Standfläche für das Hartflächenreinigungsgerät ausbilden, so dass das Hartflächenreinigungsgerät in aufrechter Stellung auf einer Stellfläche aufgestellt werden kann.

Bei einer vorteilhaften Ausgestaltung bilden das erste Außengehäuseteil und das zweite Außengehäuseteil gemeinsam einen Handgriff des Hartflächenreinigungsgeräts aus, der vom Benutzer mit der Hand umgriffen werden kann.

Günstig ist es, wenn ein Außengehäuseteil eine Greiföffnung ausbildet, die der Benutzer mit seinen Fingern durchgreifen kann.

Die nachfolgende Beschreibung einer vorteilhaften Ausführungsform des erfindungsgemäßen Hartflächenreinigungsgeräts dient im Zusammenhang mit der Zeichnung der näheren Erläuterung. Es zeigen:
- Figur 1:: eine perspektivische Darstellung eines tragbaren Hartflächenreinigungsgeräts;
- Figur 2:: eine perspektivische Darstellung des Hartflächenreinigungsgeräts aus Figur 1, wobei eine Saugdüse und ein Flüssigkeitstank von einem Grundkörper des Hartflächenreinigungsgeräts getrennt sind;
- Figur 3:: eine Seitenansicht des Hartflächenreinigungsgeräts in Richtung von Pfeil A aus Figur 1, wobei der Flüssigkeitstank ausgeblendet wurde;
- Figur 4:: eine Schnittansicht des Hartflächenreinigungsgeräts längs der Linie 4-4 in Figur 3;
- Figur 5:: eine perspektivische Darstellung des Grundkörpers des Hartflächenreinigungsgeräts nach Art einer Explosionszeichnung;
- Figur 6:: eine Seitenansicht einer Innengehäuseanordnung des Hartflächenreinigungsgeräts aus Figur 1;
- Figur 7:: eine perspektivische Darstellung der Innengehäuseanordnung nach Art einer Explosionszeichnung;
- Figur 8:: eine Schnittansicht der Innengehäuseanordnung längs der Linie 8-8 aus Figur 6;
- Figur 9:: eine vergrößerte Darstellung von Detail X aus Figur 8;
- Figur 10:: eine Schnittansicht der Innengehäuseanordnung längs der Linie 10-10 aus Figur 6;
- Figur 11:: eine vergrößerte Darstellung von Detail Y aus Figur 10.

In der Zeichnung ist eine vorteilhafte Ausführungsform eines erfindungsgemäßen tragbaren Hartflächenreinigungsgeräts schematisch dargestellt, das insgesamt mit dem Bezugszeichen 10 belegt ist. Mit Hilfe des tragbaren Hartflächenreinigungsgeräts 10 kann Flüssigkeit von einer Hartfläche, insbesondere von einer Fensterscheibe, abgezogen und abgesaugt werden. Auch Spiegelflächen oder geflieste Wände oder beispielsweise eine glatte Tischoberfläche können mittels des tragbaren Hartflächenreinigungsgeräts 10 gereinigt werden.

Das Hartflächenreinigungsgerät 10 kann vom Benutzer nach Art eines manuellen Fensterabziehers an der Hartfläche entlang bewegt werden. Das Hartflächenreinigungsgerät 10 bildet insbesondere ein tragbares Fensterputzgerät aus.

Das Hartflächenreinigungsgerät 10 weist einen Grundkörper 12 auf. Der Grundkörper 12 weist unterseitig eine Standfläche 14 auf, so dass das Hartflächenreinigungsgerät 10 in aufrechter Stellung, wie sie insbesondere in den Figuren 1 und 4 dargestellt ist, auf einer Stellfläche abgestellt werden kann.

Zusätzlich zum Grundkörper 12 weist das Hartflächenreinigungsgerät 10 eine Saugdüse 16 und einen Flüssigkeitstank 18 auf, die mit dem Grundkörper 12 lösbar verbindbar sind.

Die Saugdüse 16 weist an ihrem freien, dem Grundkörper 12 abgewandten Ende eine flexible Abziehlippe 20 auf, die an einer Saugöffnung 22 gehalten ist. Dies wird insbesondere aus Figur 4 deutlich. An die Saugöffnung 22 schließt sich eine Saugleitung 24 an, die ein Saugdüsengehäuse 26 durchgreift und mit ihrem der Abziehlippe 20 abgewandten Endabschnitt 28 aus dem Saugdüsengehäuse 26 herausragt.

Der Grundkörper 12 weist im dargestellten Ausführungsbeispiel eine dreiteilige Außengehäuseanordnung 30 auf, in der eine Innengehäuseanordnung 32 angeordnet ist. Die Außengehäuseanordnung 30 wird von einem ersten Außengehäuseteil 34, einem zweiten Außengehäuseteil 36 und einem dritten Außengehäuseteil 38 gebildet. Das erste Außengehäuseteil 34 bildet in Kombination mit dem zweiten Außengehäuseteil 36 einen Außengehäusemantel 40 aus, der die Innengehäuseanordnung 32 in Umfangsrichtung vollständig umgibt. Das dritte Außengehäuseteil 38 bildet einen Außengehäuseboden 42 aus, der die Standfläche 14 ausbildet und die Unterseite der Innengehäuseanordnung 32 überdeckt.

Das erste Außengehäuseteil 34 bildet eine Greiföffnung 44 aus und gemeinsam mit dem zweiten Außengehäuseteil 36 bildet das erste Außengehäuseteil 34 einen Handgriff 46 aus, der vom Benutzer mit einer Hand umgriffen werden kann, wobei er mit seinen Fingern die Greiföffnung 44 durchgreifen kann.

Die Innengehäuseanordnung 32 weist ein Abscheidegehäuse 48 und ein Elektrogehäuse 50 auf, die lösbar miteinander verbunden sind. Im dargestellten Ausführungsbeispiel ist das Abscheidegehäuse 48 mit dem Elektrogehäuse 50 verschraubt. Dies wird nachfolgend noch näher erläutert.

Das Abscheidegehäuse 48 wird von einem ersten Abscheidegehäuseteil 52 und einem zweiten Abscheidegehäuseteil 54 gebildet. Innerhalb des Abscheidegehäuses 48 ist eine Abscheideeinrichtung 56 angeordnet, die eine vom ersten Abscheidegehäuseteil 52 und dem zweiten Abscheidegehäuseteil 54 umgebene Abscheidekammer 58 aufweist sowie ein innerhalb der Abscheidekammer 58 angeordnetes Abscheideelement 60, das im dargestellten Ausführungsbeispiel als Prallplatte 62 ausgestaltet ist.

Das erste Abscheidegehäuseteil 52 ist nach Art einer Haube ausgestaltet und das zweite Abscheidegehäuseteil 54 ist im Wesentlichen plattenförmig ausgestaltet. Das erste Abscheidegehäuseteil 52 weist an seiner der Saugdüse 16 zugewandten Oberseite 64 einen Einlasskanal 66 auf, in den der Endabschnitt 28 der Saugleitung 24 eintaucht.

Das zweite Abscheidegehäuseteil 54 weist einen Luftauslasskanal 68 auf, der in die Abscheidekammer 58 hineinragt und der an seinem innerhalb der Abscheidekammer 58 angeordneten freien Ende das Abscheideelement 60 trägt, das im dargestellten Ausführungsbeispiel mit dem Luftauslasskanal 68 verrastbar ist. Zwischen dem Abscheideelement 60 und dem Luftauslasskanal 68 ist eine vom Abscheideelement 60 überdeckte Lufteintrittsöffnung 70 angeordnet, über die Saugluft aus der Abscheidekammer 58 in den Luftauslasskanal 68 einströmen kann.

Das zweite Abscheidegehäuseteil 54 bildet außerdem einen Flüssigkeitsauslasskanal 72 aus, der in eine Tankaufnahme 74 hineinragt, die vom ersten Außengehäuseteil 34 und dem dritten Außengehäuseteil 38 begrenzt wird. In die Tankaufnahme 74 kann der Flüssigkeitstank 18 eingesetzt werden und beispielsweise zu Entleeren kann der Flüssigkeitstank 18 der Tankaufnahme 74 entnommen werden.

Das erste Abscheidegehäuseteil 52 ist mit dem zweiten Abscheidegehäuseteil 54 flüssigkeitsdicht verbunden. Das erste Abscheidegehäuseteil 52 kann in einer ersten Fügerichtung, die in Figur 7 durch den Pfeil B veranschaulicht ist, auf das zweite Abscheidegehäuseteil 54 aufgesetzt werden. An einem dem zweiten Abscheidegehäuseteil 54 zugewandten ringförmigen Randabschnitt 76 weist das erste Abscheidegehäuseteil 52 eine im Querschnitt U-förmige Ringnut 78 auf mit einem Nutboden 80, von dem eine erste Nutwand 82 und eine zweite Nutwand 84 in Richtung auf das zweite Abscheidegehäuseteil 54 abstehen.

Das zweite Abscheidegehäuseteil 54 trägt der Ringnut 78 des ersten Abscheidegehäuseteils 52 zugewandt einen Ringkragen 86, an dem ein erstes Dichtelement 88 angeordnet ist. Das erste Dichtelement 88 umgibt den Ringkragen 86 und taucht beim Zusammenfügen der beiden Abscheidegehäuseteile 52, 54 in die Ringnut 78 ein, wobei das erste Dichtelement 88 senkrecht zur ersten Fügerichtung B gegen die erste Nutwand 82 und gegen die zweite Nutwand 84 gepresst wird. Die beiden Nutwände 82, 84 bilden jeweils eine erste Dichtfläche aus und beim Zusammenfügen der beiden Abscheidegehäuseteile 52, 54 kommt das erste Dichtelement 88 flüssigkeitsdicht an den ersten Dichtflächen der beiden Nutwände 82, 84 zur Anlage.

Das erste Dichtelement 88 bildet in Kombination mit dem zweiten Abscheidegehäuseteil 54 ein einteiliges Spritzgussteil aus, das zwei Komponenten aufweist, nämlich eine Weichkomponente in Form des ersten Dichtelements 88 und eine Hartkomponente in Form des zweiten Abscheidegehäuseteils 54. Das zweite Abscheidegehäuseteil 54 kann beispielsweise aus einem ABS-Material hergestellt sein und das erste Dichtelement 88 kann beispielsweise aus einem gummiähnlichen Kunststoffmaterial hergestellt sein. Das erste Abscheidegehäuseteil 52 ist vorzugsweise aus demselben Material hergestellt wie das zweite Abscheidegehäuseteil 54.

Durch das Einpressen des ersten Dichtelements 88 zwischen den beiden Nutwänden 82, 84 wird beim Zusammenfügen der beiden Abscheidegehäuseteile 52, 54 zuverlässig eine flüssigkeitsdichte Verbindung hergestellt, ohne dass hierzu an die Maßhaltigkeit der beiden Abscheidegehäuseteile 52, 54 allzu große Anforderungen gestellt werden müssen.

Das erste Dichtelement 88 ist als in sich geschlossener Dichtring ausgebildet, der sich entlang eines Umfangs eines ersten, senkrecht zur ersten Fügerichtung B ausgerichteten ebenen Flächenbereichs 90 erstreckt. Dies wird insbesondere aus Figur 7 deutlich, in der der erste Flächenbereich 90 schraffiert dargestellt ist.

Außerhalb des ersten Flächenbereichs 90 sind entlang des Außenumfangs des Randabschnitts 76 mehrere erste Rastvorsprünge 91, 92 angeordnet, die mit komplementär ausgestalteten zweiten Rastvorsprüngen 93, 94 im Sinne einer Rastverbindung zusammenwirken, wobei die ersten Rastvorsprünge 91, 92 beim Zusammenfügen der beiden Abscheidegehäuseteile 52, 54 jeweils einen zweiten Rastvorsprung 93 bzw. 94 hintergreifen.

Außerhalb des ersten Flächenbereichs 90 ist am zweiten Abscheidegehäuseteil 54 außerdem ein Rasthaken 100 angeordnet, der beim Zusammenfügen der beiden Abscheidegehäuseteile 52, 54 in eine in der Zeichnung nicht dargestellte, dem Rasthaken 100 zugeordnete Rastaufnahme des ersten Abscheidegehäuseteils 52 eintaucht.

Das Elektrogehäuse 50 wird von einem ersten Elektrogehäuseteil 102 und einem zweiten Elektrogehäuseteil 104 gebildet und umgibt eine Elektroeinrichtung 106. Die Elektroeinrichtung 106 weist eine Saugturbine 108 und einen Elektromotor 110 auf sowie eine Steuerelektronik 112 und zwei wiederaufladbare Batterien 114, 116.

Das erste Elektrogehäuseteil 102 weist auf seiner dem Abscheidegehäuseteil 52 zugewandten Oberseite eine wannenförmige Turbinenaufnahme 118 auf, in die die Saugturbine 108 eingesetzt werden kann. Darüber hinaus weist das erste Elektrogehäuseteil 102 eine Motoraufnahme 120 auf, in die der Elektromotor 110 eingesetzt werden kann, dessen Motorwelle 121 mit der Saugturbine 108 drehfest verbindbar ist. Der Elektromotor 110 weist ein Motorgehäuse 122 auf, das in üblicher Weise einen Stator und einen Rotor des Elektromotors 110 umgibt.

Das erste Elektrogehäuseteil 102 weist darüber hinaus eine Batterieaufnahme 124 auf, in die die beiden wiederaufladbaren Batterien 114, 116 eingesetzt werden können.

Das zweite Elektrogehäuseteil 104 nimmt die Steuerelektronik 112 auf mit einer Leiterplatte 126, an der mehrere elektrische Bauelemente 128 angeordnet sind.

Die Steuerelektronik 112 ist als Steuer-, Schalt- und Ladeelektronik ausgestaltet und weist eine an der Leiterplatte 126 angeordnete Anzeigeeinrichtung 130 auf, die von einer Vielzahl von lichtemittierenden Elementen 134 gebildet wird. Außerdem ist an der Leiterplatte 126 eine Ladebuchse 136 angeordnet, an die der Benutzer ein Ladekabel anschließend kann, um die Batterien 114, 116 mit einem externen Ladegerät zu verbinden.

Das zweite Elektrogehäuseteil 104 weist eine Öffnung 138 auf, in die die Ladebuchse 136 unter Zwischenlage eines Dichtrings 140 eintaucht.

In Höhe der Anzeigeeinrichtung 130 weist das zweite Elektrogehäuseteil 104 einen lichtdurchlässigen Gehäuseabschnitt 142 auf, über den das von der Anzeigeeinrichtung 130 emittierte Licht durch das zweite Elektrogehäuseteil 104 hindurchtreten kann.

Das zweite Elektrogehäuseteil 104 kann in einer zweiten Fügerichtung, die in Figur 7 durch den Pfeil C veranschaulicht ist, auf das erste Elektrogehäuseteil 102 aufgesetzt werden. Das erste Elektrogehäuseteil 102 weist einen umlaufenden, dem zweiten Elektrogehäuseteil 104 zugewandten Randabschnitt 144 auf, der eine im Querschnitt U-förmige Ringnut 146 trägt mit einem Nutboden 148, von dem eine erste Nutwand 150 und eine im Abstand zur ersten Nutwand 150 angeordnete zweite Nutwand 152 in Richtung auf das zweite Elektrogehäuseteil 104 abstehen. Das zweite Elektrogehäuseteil 104 weist einen umlaufenden Ringkragen 154 auf, an dem ein zweites Dichtelement 156 angeordnet ist. Beim Zusammenfügen der beiden Elektrogehäuseteile 102, 104 taucht das zweite Dichtelement 156 in die Ringnut 146 ein, wobei es senkrecht zur zweiten Fügerichtung C gegen die beiden Nutwände 150, 152 gepresst wird. Das zweite Dichtelement 156 ist als in sich geschlossener zweiter Dichtring ausgebildet, der sich entlang des Umfangs eines ebenen zweiten Flächenbereichs 158 erstreckt. Dies wird insbesondere aus Figur 7 deutlich, in der der zweite Flächenbereich 158 schraffiert dargestellt ist. Der zweite Flächenbereich 158 ist im Winkel zum ersten Flächenbereich 90 ausgerichtet.

Außerhalb des zweiten Flächenbereichs 158 sind entlang des Außenumfangs des Randabschnitts 144 eine Vielzahl von dritten Rastvorsprüngen 160 angeordnet, die beim Zusammenfügen der beiden Elektrogehäuseteile 102, 104 jeweils mit einem außerhalb der zweiten Ringfläche 158 an der Außenseite des zweiten Elektrogehäuseteils 104 angeordneten vierten Rastvorsprung 162 im Sinne einer Rastverbindung zusammenwirken. Bezogen auf die zweite Fügerichtung C werden hierbei die dritten Rastvorsprünge 160 jeweils von einem vierten Rastvorsprung 162 hintergriffen.

Zusätzlich zu den dritten Rastvorsprüngen 160 sind an der Außenseite des Randabschnitts 144 des ersten Elektrogehäuseteils 102 mehrere erste Schraubaufnahmen 164 angeordnet und das zweite Elektrogehäuseteil 104 trägt an seiner Außenseite mehrere zweite Schraubaufnahmen 166, die bezogen auf die zweite Fügerichtung C jeweils fluchtend zu einer ersten Schraubaufnahme 164 ausgerichtet sind und jeweils von einer Verbindungsschraube durchgriffen werden können, so dass die beiden Elektrogehäuseteile 102, 104 nicht nur miteinander verrastet sondern zusätzlich auch miteinander verschraubt werden können.

Das Abscheidegehäuse 48 ist mit dem Elektrogehäuse 50 lösbar verbindbar. Zu diesem Zweck sind an der Außenseite des ersten Abscheidegehäuseteils 52 und somit außerhalb des ersten Flächenbereichs 90 mehrere dritte Schraubaufnahmen 168 über den Umfang des Randabschnitts 76 verteilt angeordnet, denen jeweils eine außerhalb der Turbinenaufnahme 118 am ersten Elektrogehäuseteil 102 angeordnete vierte Schraubaufnahme 170 zugeordnet ist. Jeweils eine dritte Schraubaufnahme 168 kann von einer in der Zeichnung nicht dargestellten Verbindungsschraube durchgriffen werden, die in eine vierte Schraubaufnahme 170 eingeschraubt werden kann. Die Verbindungsschrauben erstrecken sich außerhalb des ersten Flächenbereichs 90 und das zweite Abscheidegehäuseteil 54 nimmt eine Position zwischen dem ersten Abscheidegehäuseteil 52 und dem ersten Elektrogehäuseteil 102 ein und wird zwischen diesen beiden Gehäuseteilen eingespannt.

Die Innengehäuseanordnung 32 bildet zusammen mit der Abscheideeinrichtung 56 und der Elektroeinrichtung 106 eine Baugruppe des Hartflächenreinigungsgeräts 10 aus, die in großer Stückzahl vorgefertigt werden kann. Die vorgefertigte Baugruppe kann dann von der Außengehäuseanordnung 30 umhüllt werden, deren Formgestaltung weitgehend unabhängig von den technischen Anforderungen, die an die Innengehäuseanordnung 32 gestellt werden, optimiert werden kann.

Um einen Zugang zur Ladebuchse 136 zu ermöglichen, weist das erste Außengehäuseteil 34 eine erste Durchbrechung 174 auf und das dritte Außengehäuseteil 38 weist eine zweite Durchbrechung 176 auf. Bei der Montage des Hartflächenreinigungsgeräts 10 werden die Durchbrechungen 174 und 176 fluchtend zur Öffnung 138 des zweiten Elektrogehäuseteils 104 ausgerichtet, wobei die erste Durchbrechung 174 des ersten Außengehäuseteils 34 eine Position zwischen der zweiten Durchbrechung 176 des dritten Außengehäuseteils 38 und der Öffnung 138 des zweiten Elektrogehäuseteils 104 einnimmt.

Um an der Anzeigeeinrichtung 130 angezeigte Buchstaben und Ziffern erkennen zu können, weist das erste Außengehäuseteil 34 in Höhe der Anzeigeeinrichtung 130 eine dritte Durchbrechung 178 auf, die von einem lichtdurchlässigen Deckel 180 abgedeckt wird, der bei der Montage des Hartflächenreinigungsgeräts 10 in die dritte Durchbrechung 178 eingesetzt werden kann.

Zum Reinigen einer Hartfläche, insbesondere einer Fensterscheibe, kann das tragbare Hartflächenreinigungsgerät 10 nach Art eines manuellen Fensterabziehers an der zu reinigenden Hartfläche entlang bewegt werden, wobei sich auf der Hartfläche befindliche Flüssigkeit an der Saugöffnung 22 sammelt. Unter der Wirkung der von der Saugturbine 108 hervorgerufenen Saugströmung kann die Flüssigkeit zusammen mit Saugluft von der Hartfläche abgesaugt werden. Das Gemisch aus Flüssigkeit und Saugluft kann die Saugleitung 24 durchströmen, um in die Abscheidekammer 58 zu gelangen. Innerhalb der Abscheidekammer 58 trifft die Flüssigkeit auf das Abscheideelement 60 und wird dadurch aus dem abgesaugten Gemisch aus Flüssigkeit und Luft abgeschieden. Die abgeschiedene Flüssigkeit kann anschließend über den Flüssigkeitsauslasskanal 72 in den Flüssigkeitstank 18 gelangen. Die Saugluft kann über die Lufteintrittsöffnung 70 und den Luftauslasskanal 68 zur Saugturbine 108 gelangen und von dieser über in der Zeichnung nicht dargestellte Abluftöffnungen an die Umgebung abgegeben werden.

Der Antrieb der Saugturbine 108 erfolgt mittels des Elektromotors 110, der von der Steuerelektronik 112 gesteuert werden kann.

Wie bereits erwähnt, sammelt sich die abgeschiedene Flüssigkeit im Flüssigkeitstank 18, der von Zeit zu Zeit entleert werden muss. Hierzu kann der Benutzer den Flüssigkeitstank 18 der Tankaufnahme 74 entnehmen. Der entleerte Flüssigkeitstank 18 kann dann wieder in die Tankaufnahme 74 eingesetzt werden.

## Patentansprüche

1. Tragbares Hartflächenreinigungsgerät zum Abziehen und Absaugen einer Flüssigkeit von einer Hartfläche, insbesondere von einer Fensterscheibe, mit einer Saugdüse (16), die eine Saugöffnung (22) aufweist, an der mindestens eine Abziehlippe (20) angeordnet ist, einer Elektroeinrichtung (106), die eine mit der Saugdüse (16) in Strömungsverbindung stehende Saugturbine (108) zum Absaugen eines Flüssigkeits-Luftgemisches von der Saugöffnung (22), einen Elektromotor (110), eine Steuerelektronik (112) sowie mindestens eine wiederaufladbare Batterie (114, 116) aufweist, einer Abscheideeinrichtung (56), die im Strömungsweg zwischen der Saugdüse (16) und der Saugturbine (108) angeordnet ist zum Abscheiden von Flüssigkeit aus dem abgesaugten Flüssigkeits-Luftgemisch, und mit einem Flüssigkeitstank (18) zur Aufnahme der abgeschiedenen Flüssigkeit, **dadurch gekennzeichnet, dass** das Hartflächenreinigungsgerät (10) eine Innengehäuseanordnung (32) und eine Außengehäuseanordnung (30) aufweist, wobei die Innengehäuseanordnung (32) die Abscheideeinrichtung (56) und die Elektroeinrichtung (106) aufnimmt und die Außengehäuseanordnung (30) die Innengehäuseanordnung (32) umgibt.

2. Tragbares Hartflächenreinigungsgerät nach Anspruch 1, **dadurch gekennzeichnet, dass** die Innengehäuseanordnung (32) ein Abscheidegehäuse (48) aufweist, in dem die Abscheideeinrichtung (56) angeordnet ist und das ein erstes Abscheidegehäuseteil (52) und ein zweites Abscheidegehäuseteil (54) aufweist, die flüssigkeitsdicht miteinander verbindbar sind.

3. Tragbares Hartflächenreinigungsgerät nach Anspruch 2, **dadurch gekennzeichnet, dass** die beiden Abscheidegehäuseteile (52, 54) in einer ersten Fügerichtung (B) miteinander verbindbar sind, wobei an einem der beiden Abscheidegehäuseteile (52, 54) ein erstes Dichtelement (88) angeordnet ist, das senkrecht zur ersten Fügerichtung (B) gegen mindestens eine erste Dichtfläche pressbar ist, die am anderen der beiden Abscheidegehäuseteile (52, 54) angeordnet ist.

4. Tragbares Hartflächenreinigungsgerät nach Anspruch 3, **dadurch gekennzeichnet, dass** eines der beiden Abscheidegehäuseteile (52, 54) eine Ringnut (78) aufweist mit einem Nutboden (80) und mit zwei im Abstand zueinander angeordneten Nutwänden (82, 84), wobei zumindest eine Nutwand (82, 84) eine erste Dichtfläche ausbildet, und dass das erste Dichtelement (88) am anderen der beiden Abscheidegehäuseteile (52, 54) angeordnet ist und beim Zusammenfügen der beiden Abscheidegehäuseteile (52, 54) in die Ringnut (78) eintaucht und gegen die mindestens eine erste Dichtfläche pressbar ist, vorzugsweise
dass das erste Dichtelement (88) an ein Abscheidegehäuseteil (54) angeformt ist, insbesondere
dass das erste Dichtelement (88) und ein Abscheidegehäuseteil (54) gemeinsam ein Spritzgussteil mit zwei Komponenten ausbilden.

5. Tragbares Hartflächenreinigungsgerät nach Anspruch 3 oder 4, **dadurch gekennzeichnet, dass** das erste Dichtelement (88) als in sich geschlossener erster Dichtring ausgestaltet ist, der einen ersten, senkrecht zur ersten Fügerichtung (B) ausgerichteten ebenen Flächenbereich (90) umgibt, vorzugsweise
dass außerhalb des ersten Flächenbereichs (90) erste Befestigungselemente zum Befestigen des ersten Abscheidegehäuseteils (52) am zweiten Abscheidegehäuseteil (54) angeordnet sind, insbesondere
dass die ersten Befestigungselemente Rastelemente (91, 92, 93, 94) und/oder Schraubelemente aufweisen.

6. Tragbares Hartflächenreinigungsgerät nach einem der Ansprüche 2 bis 5, **dadurch gekennzeichnet, dass** zumindest eines der Folgenden gilt:
- ein Abscheidegehäuseteil (52) ist mit der Saugdüse (16) lösbar verbindbar;
- ein Abscheidegehäuseteil (52) weist einen Einlasskanal (66) auf, in den ein Endabschnitt (28) einer Saugleitung (24) der Saugdüse (16) eintaucht;
- ein Abscheidegehäuseteil (54) weist einen Luftauslass (68) auf, über den das Abscheidegehäuse (48) mit der Saugturbine (108) in Strömungsverbindung steht;
- ein Abscheidegehäuseteil (54) weist einen Flüssigkeitsauslass (72) auf, über den das Abscheidegehäuse (48) mit dem Flüssigkeitstank (18) in Strömungsverbindung steht.

7. Tragbares Hartflächenreinigungsgerät nach einem der voranstehenden Ansprüche, **dadurch gekennzeichnet, dass** die Innengehäuseanordnung (32) ein Elektrogehäuse (50) aufweist, in dem die Elektroeinrichtung (106) angeordnet ist und das ein erstes Elektrogehäuseteil (102) und ein zweites Elektrogehäuseteil (104) aufweist, die flüssigkeitsdicht miteinander verbindbar sind.

8. Tragbares Hartflächenreinigungsgerät nach Anspruch 7, **dadurch gekennzeichnet, dass** die beiden Elektrogehäuseteile (102, 104) in einer zweiten Fügerichtung (C) miteinander verbindbar sind, wobei an einem der beiden Elektrogehäuseteile (102, 104) ein zweites Dichtelement (156) angeordnet ist, das senkrecht zur zweiten Fügerichtung (C) gegen mindestens eine zweite Dichtfläche pressbar ist, die am anderen der beiden Elektrogehäuseteile (102, 104) angeordnet ist.

9. Tragbares Hartflächenreinigungsgerät nach Anspruch 8, **dadurch gekennzeichnet, dass** eines der beiden Elektrogehäuseteile (102, 104) eine Ringnut (146) aufweist mit einem Nutboden (148) und mit zwei im Abstand zueinander angeordneten Nutwänden (150, 152), wobei zumindest eine Nutwand (150, 152) eine zweite Dichtfläche ausbildet, und dass das zweite Dichtelement (156) am anderen der beiden Elektrogehäuseteile (102, 104) angeordnet ist und beim Zusammenfügen der beiden Elektrogehäuseteile (102, 104) in die Ringnut (146) eintaucht und gegen die mindestens eine zweite Dichtfläche pressbar ist, vorzugsweise
dass das zweite Dichtelement (156) an ein Elektrogehäuseteil (104) angeformt ist, insbesondere
dass das zweite Dichtelement (156) und ein Elektrogehäuseteil (104) gemeinsam ein Spritzgussteil mit zwei Komponenten ausbilden.

10. Tragbares Hartflächenreinigungsgerät nach Anspruch 8 oder 9, **dadurch gekennzeichnet, dass** das zweite Dichtelement (156) als in sich geschlossener zweiter Dichtring ausgestaltet ist, der einen zweiten, senkrecht zur zweiten Fügerichtung (C) ausgerichteten ebenen Flächenbereich (158) umgibt, vorzugsweise
dass außerhalb des zweiten Flächenbereichs (158) zweite Befestigungselemente zum Befestigung des ersten Elektrogehäuseteils (102) am zweiten Elektrogehäuseteil (104) angeordnet sind, insbesondere
dass die zweiten Befestigungselemente Rastelemente (160, 162) und/oder Schraubelemente aufweisen.

11. Tragbares Hartflächenreinigungsgerät nach einem der Ansprüche 7 bis 10, **dadurch gekennzeichnet, dass** zumindest eines der Folgenden gilt:
- ein Elektrogehäuseteil (102) weist eine Motoraufnahme (120) auf, in die der Elektromotor (110) einsetzbar ist;
- ein Elektrogehäuseteil (102) weist eine Turbinenaufnahme (118) auf, in die die Saugturbine (108) einsetzbar ist;
- ein Elektrogehäuseteil (102) weist eine Batterieaufnahme (124) auf, in die die mindestens eine wiederaufladbare Batterie (114, 116) einsetzbar ist.

12. Tragbares Hartflächenreinigungsgerät nach einem der Ansprüche 7 bis 11, **dadurch gekennzeichnet, dass** die Steuerelektronik (112) in ein Elektrogehäuseteil (104) einsetzbar ist und mindestens eine Leiterplatte (126) aufweist, an der elektrische Bauelemente (128) angeordnet sind, vorzugsweise
dass die Steuerelektronik (112) mindestens ein lichtemittierendes Element (134) aufweist, das an einer Leiterplatte (126) angeordnet ist, und dass ein Elektrogehäuseteil (104) einen das mindestens eine lichtemittierende Element (134) überdeckenden Gehäuseabschnitt (142) aufweist, der lichtdurchlässig ist.

13. Tragbares Hartflächenreinigungsgerät nach Anspruch 12, **dadurch gekennzeichnet, dass** das mindestens eine lichtemittierende Element (134) eine Anzeigeeinrichtung (130) ausbildet, an der ein Klartext anzeigbar ist.

14. Tragbares Hartflächenreinigungsgerät nach einem der Ansprüche 7 bis 13 in Verbindung mit einem der Ansprüche 2 bis 6, **dadurch gekennzeichnet, dass** das Abscheidegehäuse (48) mit dem Elektrogehäuse (50) lösbar verbindbar ist.

15. Tragbares Hartflächenreinigungsgerät nach einem der voranstehenden Ansprüche, **dadurch gekennzeichnet, dass** die Außengehäuseanordnung (30) einen Außengehäusemantel (40) aufweist, der von einem ersten Außengehäuseteil (34) und einem zweiten Außengehäuseteil (36) gebildet wird und die Innengehäuseanordnung (32) in Umfangsrichtung umgibt, vorzugsweise
dass die Außengehäuseanordnung (30) ein drittes Außengehäuseteil (38) aufweist, das eine der Saugdüse (16) abgewandte Unterseite der Innengehäuseanordnung (32) überdeckt.

## Claims

1. Portable hard surface cleaning appliance for squeegeeing and suctioning a liquid from a hard surface, in particular from a window pane, comprising a suction nozzle (16), which has a suction opening (22) at which at least one squeegee lip (20) is arranged, an electrical device (106), which has a suction turbine (108) in flow connection with the suction nozzle (16) for suctioning a liquid air mixture from the suction opening (22), an electric motor (110), an electronic control system (112), and at least one rechargeable battery (114, 116), and comprising a separating device (56), which is arranged in the flow path between the suction nozzle (16) and the suction turbine (108) for separating liquid from the suctioned liquid air mixture, and comprising a liquid tank (18) for receiving the separated liquid, **characterized in that** the hard surface cleaning appliance (10) comprises an inner housing arrangement (32) and an outer housing arrangement (30), wherein the inner housing arrangement (32) accommodates the separating device (56) and the electrical device (106), and the outer housing arrangement (30) surrounds the inner housing arrangement (32).

2. Portable hard surface cleaning appliance in accordance with Claim 1, **characterized in that** the inner housing arrangement (32) comprises a separating housing (48), in which the separating device (56) is arranged and which comprises a first separating housing part (52) and a second separating housing part (54), which are connectible to each other in a liquid-tight manner.

3. Portable hard surface cleaning appliance in accordance with Claim 2, **characterized in that** the two separating housing parts (52, 54) are connectible to each other in a first joining direction (B), wherein arranged on one of the two separating housing parts (52, 54) is a first sealing element (88) which is pressable perpendicularly to the first joining direction (B) against at least one first sealing face that is arranged on the other of the two separating housing parts (52, 54).

4. Portable hard surface cleaning appliance in accordance with Claim 3, **characterized in that** one of the two separating housing parts (52, 54) comprises an annular groove (78) with a groove base (80) and with two groove walls (82, 84) arranged at a distance from each other, wherein at least one groove wall (82, 84) forms a first sealing face, and **in that** the first sealing element (88) is arranged on the other of the two separating housing parts (52, 54) and, upon joining the two separating housing parts (52, 54), dips into the annular groove (78) and is pressable against the at least one first sealing face, preferably
**in that** the first sealing element (88) is molded onto a separating housing part (54), in particular
**in that** the first sealing element (88) and a separating housing part (54) together form an injection molded part with two components.

5. Portable hard surface cleaning appliance in accordance with Claim 3 or 4, **characterized in that** the first sealing element (88) is configured as a first sealing ring closed in itself, which surrounds a first planar surface region (90) oriented perpendicularly to the first joining direction (B), preferably
**in that** arranged outside of the first surface region (90) are first fixing elements for fixing the first separating housing part (52) to the second separating housing part (54), in particular
**in that** the first fixing elements comprise latching elements (91, 92, 93, 94) and/or screw elements.

6. Portable hard surface cleaning appliance in accordance with any one of Claims 2 to 5, **characterized in that** at least one of the following applies:
- a separating housing part (52) is releasably connectible to the suction nozzle (16);
- a separating housing part (52) comprises an inlet channel (66) into which an end portion (28) of a suction conduit (24) of the suction nozzle (16) dips;
- a separating housing part (54) comprises an air outlet (68), by way of which the separating housing (48) is in flow connection with the suction turbine (108);
- a separating housing part (54) comprises a liquid outlet (72), by way of which the separating housing (48) is in flow connection with the liquid tank (18).

7. Portable hard surface cleaning appliance in accordance with any one of the preceding Claims, **characterized in that** the inner housing arrangement (32) comprises an electrical housing (50) in which the electrical device (106) is arranged and which comprises a first electrical housing part (102) and a second electrical housing part (104) that are connectible to each other in a liquid-tight manner.

8. Portable hard surface cleaning appliance in accordance with Claim 7, **characterized in that** the two electrical housing parts (102, 104) are connectible to each other in a second joining direction (C), wherein arranged on one of the two electrical housing parts (102, 104) is a second sealing element (156) which is pressable perpendicularly to the second joining direction (C) against at least one second sealing face that is arranged on the other of the two electrical housing parts (102, 104).

9. Portable hard surface cleaning appliance in accordance with Claim 8, **characterized in that** one of the two electrical housing parts (102, 104) comprises an annular groove (146) with a groove base (148) and with two groove walls (150, 152) arranged at a distance from each other, wherein at least one groove wall (150, 152) forms a second sealing face, and **in that** the second sealing element (156) is arranged on the other of the two electrical housing parts (102, 104) and, upon joining the two electrical housing parts (102, 104), dips into the annular groove (146) and is pressable against the at least one second sealing face, preferably
**in that** the second sealing element (156) is molded onto an electrical housing part (104), in particular
**in that** the second sealing element (156) and an electrical housing part (104) together form an injection molded part with two components.

10. Portable hard surface cleaning appliance in accordance with Claim 8 or 9, **characterized in that** the second sealing element (156) is configured as a second sealing ring closed in itself, which surrounds a second planar surface region (158) oriented perpendicularly to the second joining direction (C), preferably
**in that** arranged outside of the second surface region (158) are second fixing elements for fixing the first electrical housing part (102) to the second electrical housing part (104), in particular
**in that** the second fixing elements comprise latching elements (160, 162) and/or screw elements.

11. Portable hard surface cleaning appliance in accordance with any one of Claims 7 to 10, **characterized in that** at least one of the following applies:
- an electrical housing part (102) comprises a motor receptacle (120) into which the electric motor (110) is insertable;
- an electrical housing part (102) comprises a turbine receptacle (118) into which the suction turbine (108) is insertable;
- an electrical housing part (102) comprises a battery receptacle (124) into which the at least one rechargeable battery (114, 116) is insertable.

12. Portable hard surface cleaning appliance in accordance with any one of Claims 7 to 11, **characterized in that** the electronic control system (112) is insertable into an electrical housing part (104) and comprises at least one circuit board (126) on which electrical components (128) are arranged, preferably
**in that** the electronic control system (112) comprises at least one light-emitting element (134) which is arranged on a circuit board (126), and **in that** an electrical housing part (104) comprises a housing portion (142) which covers the at least one light-emitting element (134) and is light-transmissive.

13. Portable hard surface cleaning appliance in accordance with Claim 12, **characterized in that** the at least one light-emitting element (134) forms a display device (130) on which plain text is displayable.

14. Portable hard surface cleaning appliance in accordance with any one of Claims 7 to 13 in connection with any one of Claims 2 to 6, **characterized in that** the separating housing (48) is releasably connectible to the electrical housing (50).

15. Portable hard surface cleaning appliance in accordance with any one of the preceding Claims, **characterized in that** the outer housing arrangement (30) comprises an outer housing jacket (40), which is formed by a first outer housing part (34) and a second outer housing part (36) and surrounds the inner housing arrangement (32) in the circumferential direction, preferably
**in that** the outer housing arrangement (30) comprises a third outer housing part (38) which covers an underside of the inner housing arrangement (32) that is remote from the suction nozzle (16).

## Revendications

1. Appareil portable de nettoyage de surface dure pour retirer et aspirer un liquide d'une surface dure, en particulier d'une vitre, avec une buse d'aspiration (16), qui présente une ouverture d'aspiration (22), sur laquelle est disposée au moins une raclette (20), un dispositif électrique (106), qui présente une turbine d'aspiration (108) en liaison d'écoulement avec la buse d'aspiration (16) pour aspirer un mélange air-liquide à partir de l'ouverture d'aspiration (22), un moteur électrique (110), une électronique de commande (112) ainsi qu'au moins une batterie rechargeable (114, 116), un dispositif de séparation (56), qui est disposé dans la voie d'écoulement entre la buse d'aspiration (16) et la turbine d'aspiration (108) pour séparer le liquide du mélange air-liquide aspiré, et avec un réservoir de liquide (18) pour recevoir le liquide séparé, **caractérisé en ce que** l'appareil de nettoyage de surface dure (10) présente un ensemble de boîtier intérieur (32) et un ensemble de boîtier extérieur (30), dans lequel l'ensemble de boîtier intérieur (32) reçoit le dispositif de séparation (56) et le dispositif électrique (106) et l'ensemble de boîtier extérieur (30) entoure l'ensemble de boîtier intérieur (32).

2. Appareil portable de nettoyage de surface dure selon la revendication 1, **caractérisé en ce que** l'ensemble de boîtier intérieur (32) présente un boîtier de séparation (48), dans lequel le dispositif de séparation (56) est disposé et qui présente une première partie de boîtier de séparation (52) et une deuxième partie de boîtier de séparation (54), qui peuvent être reliées l'une à l'autre de manière étanche au liquide.

3. Appareil portable de nettoyage de surface dure selon la revendication 2, **caractérisé en ce que** les deux parties de boîtier de séparation (52, 54) peuvent être reliées l'une à l'autre dans une première direction d'assemblage (B), dans lequel un premier élément d'étanchéité (88) est disposé sur une des deux parties de boîtier de séparation (52, 54), qui peut être pressé perpendiculairement à la première direction d'assemblage (B) contre au moins une première surface d'étanchéité, qui est disposée sur l'autre des deux parties de boîtier de séparation (52, 54).

4. Appareil portable de nettoyage de surface dure selon la revendication 3, **caractérisé en ce qu'**une des deux parties de boîtier de séparation (52, 54) présente une rainure annulaire (78) avec un fond de rainure (80) et avec deux parois de rainure (82, 84) disposées à distance l'une de l'autre, dans lequel au moins une paroi de rainure (82, 84) réalise une première surface d'étanchéité, et que le premier élément d'étanchéité (88) est disposé sur l'autre des deux parties de boîtier de séparation (52, 54) et lors de l'assemblage des deux parties de boîtier de séparation (52, 54) s'enfonce dans la rainure annulaire (78) et peut être pressé contre la au moins une première surface d'étanchéité, de préférence
que le premier élément d'étanchéité (88) est formé sur une partie de boîtier de séparation (54), en particulier
que le premier élément d'étanchéité (88) et une partie de boîtier de séparation (54) réalisent conjointement une pièce moulée par injection avec deux composants.

5. Appareil portable de nettoyage de surface dure selon la revendication 3 ou 4, **caractérisé en ce que** le premier élément d'étanchéité (88) est conçu sous la forme d'une première bague d'étanchéité fermée sur elle-même, qui entoure une première zone de surface (90) plate orientée perpendiculairement à la première direction d'assemblage (B), de préférence
que des premiers éléments de fixation pour fixer la première partie de boîtier de séparation (52) sur la deuxième partie de boîtier de séparation (54) sont disposés à l'extérieur de la première zone de surface (90), en particulier
que les premiers éléments de fixation présentent des éléments d'encliquetage (91, 92, 93, 94) et/ou éléments vis.

6. Appareil portable de nettoyage de surface dure selon l'une quelconque des revendications 2 à 5, **caractérisé en ce qu'**au moins un de ce qui suit s'applique :
- une partie de boîtier de séparation (52) peut être reliée de manière libérable à la buse d'aspiration (16) ;
- une partie de boîtier de séparation (52) présente un canal d'admission (66), dans lequel une section d'extrémité (28) d'une conduite d'aspiration (24) de la buse d'aspiration (16) s'enfonce ;
- une partie de boîtier de séparation (54) présente une sortie d'air (68), par l'intermédiaire de laquelle le boîtier de séparation (48) est en liaison d'écoulement avec la turbine d'aspiration (108) ;
- une partie de boîtier de séparation (54) présente une sortie de liquide (72), par l'intermédiaire de laquelle le boîtier de séparation (48) est en liaison d'écoulement avec le réservoir de liquide (18).

7. Appareil portable de nettoyage de surface dure selon l'une quelconque des revendications précédentes, **caractérisé en ce que** l'ensemble de boîtier intérieur (32) présente un boîtier électrique (50), dans lequel le dispositif électrique (106) est disposé et qui présente une première partie de boîtier électrique (102) et une deuxième partie de boîtier électrique (104), qui peuvent être reliées l'une à l'autre de manière étanche au liquide.

8. Appareil portable de nettoyage de surface dure selon la revendication 7, **caractérisé en ce que** les deux parties de boîtier électrique (102, 104) peuvent être reliées l'une à l'autre dans une deuxième direction d'assemblage (C), dans lequel un deuxième élément d'étanchéité (156) est disposé sur une des deux parties de boîtier électrique (102, 104), qui peut être pressé perpendiculairement à la deuxième direction d'assemblage (C) contre au moins une deuxième surface d'étanchéité, qui est disposée sur l'autre des deux parties de boîtier électrique (102, 104).

9. Appareil portable de nettoyage de surface dure selon la revendication 8, **caractérisé en ce qu'**une des deux parties de boîtier électrique (102, 104) présente une rainure annulaire (146) avec un fond de rainure (148) et avec deux parois de rainure (150, 152) disposées à distance l'une de l'autre, dans lequel au moins une paroi de rainure (150, 152) réalise une deuxième surface d'étanchéité, et que le deuxième élément d'étanchéité (156) est disposé sur l'autre des deux parties de boîtier électrique (102, 104) et lors de l'assemblage des deux parties de boîtier électrique (102, 104) s'enfonce dans la rainure annulaire (146) et peut être pressé contre la au moins une deuxième surface d'étanchéité, de préférence
que le deuxième élément d'étanchéité (156) est formé sur une partie de boîtier électrique (104), en particulier
que le deuxième élément d'étanchéité (156) et une partie de boîtier électrique (104) réalisent conjointement une pièce moulée par injection avec deux composants.

10. Appareil portable de nettoyage de surface dure selon la revendication 8 ou 9, **caractérisé en ce que** le deuxième élément d'étanchéité (156) est conçu sous la forme d'une deuxième bague d'étanchéité fermée sur elle-même, qui entoure une deuxième zone de surface (158) plate orientée perpendiculairement à la deuxième direction d'assemblage (C), de préférence
que des deuxièmes éléments de fixation pour fixer la première partie de boîtier électrique (102) sur la deuxième partie de boîtier électrique (104) sont disposés à l'extérieur de la deuxième zone de surface (158), en particulier
que les deuxièmes éléments de fixation présentent des éléments d'encliquetage (160, 162) et/ou éléments vis.

11. Appareil portable de nettoyage de surface dure selon l'une quelconque des revendications 7 à 10, **caractérisé en ce qu'**au moins un de ce qui suit s'applique :
- une partie de boîtier électrique (102) présente un logement de moteur (120), dans lequel le moteur électrique (110) peut être inséré ;
- une partie de boîtier électrique (102) présente un logement de turbine (118), dans lequel la turbine d'aspiration (108) peut être insérée ;
- une partie de boîtier électrique (102) présente un logement de batterie (124), dans lequel la au moins une batterie rechargeable (114, 116) peut être insérée.

12. Appareil portable de nettoyage de surface dure selon l'une quelconque des revendications 7 à 11, **caractérisé en ce que** l'électronique de commande (112) peut être insérée dans une partie de boîtier électrique (104) et présente au moins une carte de circuits imprimés (126), sur laquelle sont disposés des composants électriques (128), de préférence
**que** l'électronique de commande (112) présente au moins un élément électroluminescent (134), qui est disposé sur une carte de circuits imprimés (126), et qu'une partie de boîtier électrique (104) présente une section de boîtier (142) recouvrant le au moins un élément électroluminescent (134), qui est transparente.

13. Appareil portable de nettoyage de surface dure selon la revendication 12, **caractérisé en ce que** le au moins un élément électroluminescent (134) réalise un dispositif d'affichage (130), sur lequel un texte en clair peut être affiché.

14. Appareil portable de nettoyage de surface dure selon l'une quelconque des revendications 7 à 13 en liaison avec une des revendications 2 à 6, **caractérisé en ce que** le boîtier de séparation (48) peut être relié de manière libérable au boîtier électronique (50).

15. Appareil portable de nettoyage de surface dure selon l'une quelconque des revendications précédentes, **caractérisé en ce que** l'ensemble de boîtier extérieur (30) présente une enveloppe de boîtier extérieur (40), qui est formée par une première partie de boîtier extérieur (34) et une deuxième partie de boîtier extérieur (36) et entoure l'ensemble de boîtier intérieur (32) dans la direction périphérique, de préférence
**que** l'ensemble de boîtier extérieur (30) présente une troisième partie de boîtier extérieur (38), qui recouvre une face inférieure de l'ensemble de boîtier intérieur (32) opposée à la buse d'aspiration (16).
